# EUROPÄISCHE PATENTSCHRIFT

(11) **EP 0 868 583 B1**
(45) Veröffentlichungstag und Bekanntmachung des Hinweises auf die Patenterteilung: **10.07.2002**
(21) Anmeldenummer: 96945911.4
(22) Anmeldetag: 20.12.1996
(51) Int. Cl.: E04H 6/22

(54) **AUTOMATISCHES PARKHAUS**
AUTOMATIC CAR PARK
GARAGE ELEVATEUR

(30) Priorität: 23.12.1995 DE 19548748
(43) Veröffentlichungstag der Anmeldung: 07.10.1998
(73) Patentinhaber: Westfalia WST Systemtechnik GmbH & Co. KG, 33829 Borgholzhausen (DE)
(72) Erfinder: RADAELLI, Luigi, CH-5723 Teufenthal (CH)
(74) Vertreter: Hanewinkel, Lorenz
(86) Internationale Anmeldenummer: EP9605764
(87) Internationale Veröffentlichungsnummer: WO9723697

(56) Entgegenhaltungen:
- EP-A- 0 351 374
- EP-A- 0 376 621
- EP-A- 0 478 070
- EP-A- 0 505 808
- WO-A-91/10794
- DE-A- 4 227 609
- DE-A- 4 305 993

## Beschreibung

Die Erfindung betrifft ein automatisches Parkhaus mit einem Lagersystem bestehend aus übereinander angeordneten Lagerebenen, die untereinander mittels Vertikalfördereinrichtungen verbunden sind und in denen Lagerkanäle mit Speicherplätzen sowie Transportgassen für Horizontalfördereinrichtungen angeordnet sind, sowie mit Transporteinrichtungen für den Transport der PKW auf einem Ladungsträger und mit einer oder mehreren Übergabeeinrichtungen für PKW an die Transporteinrichtungen, die an beliebiger Stelle im Parkhaus angeordnet sind, und einem Steuersystem, umfassend ein PKW-Leitsystem und ein Personen-Leitsystem für variable Erschließung des Parkhauses an beliebigen Übergabeeinrichtungen für PKW an das Lagersystem und umgekehrt wobei, jede Übergabeeinrichtung nach Bedarf vom Steuersystem auf Ein- oder Ausfahrtsbetrieb einstellbar ist.

Ein derartiges Parkhaus ist aus der DE 43 40 617 A1 bekannt. Bei diesem bekannten Parkhaus sind dem Lagersystem mit seinen übereinander angeordneten Lagerebenen und den Transporteinrichtungen sogenannte Einfahrtstellen vorgeschaltet, an denen die Parkhaus-Benutzer ihren PKW auf einer Palette abstellen und dann den Bereich der Einfahrtstelle verlassen. Der PKW wird danach von Transporteinrichtungen mit der Palette auf einen der Einfahrtstelle zugeordneten Pufferplatz geschoben und von dort aus zu dem Vertikalförderer transportiert,über den der Weitertransport in die Lagerebenen erfolgt. Bei dieser Ausführung ist es besonders nachteilig, daß der erforderliche Pufferplatz als Schnittstelle zwischen Einfahrtstelle und Transporteinrichtung zusätzliche Bodenfläche erfordert. Außerdem sind zusätzliche Transportmittel für die Übergabe vom Pufferplatz an das Lagersystem erforderlich.

Aus der EP 0 376 621 B1 ein automatisches Parkhaus mit einem Lagersystem und einem Steuersystem bekannt. Das Lagersystem ist mit übereinander angeordneten Lagerebenen, Transporteinrichtungen für den Transport der PKW auf einem Ladungsträger sowie mit einer Übergabeeinrichtungen für PKW an die Transporteinrichtungen ausgebildet. Um PKW zu übernehmen ist das Parkhaus mit Vertikalfödereinrichtungen ausgebildet, in denen Ladungsträger angeordnet sind. Bei dieser Ausführung ist als besonders nachteilig, daß jeder Ladungsträger für die PKW mit aufwendiger Fördertechnik für die Übernahme und Abgabe der PKW ausgebildet ist.

Aus der DE 93 05 367 U1 ist außerdem eine Vorrichtung zum Einlagern von Gütern auf Rollpaletten in ein Regallager, insbesondere PKWs bekannt. Es ist hier ein Parkhaus beschrieben, bei dem PKW auf Rollpaletten, die miteinander gekoppelt einen Palettenzug bilden in entsprechenden Lagerkanälen einer Lagerebene des Regallagers eingelagert werden. Die PKWs werden an einem Aufnahmeplatz bzw. einem Abgabeplatz an die Rollpaletten abgegeben oder von diesen entnommen. Beim Einlagern wird die Rollpalette mit dem PKW von dem Aufnahmeplatz zu einem Vertikalförderer gebracht und dort in eine entsprechende Lagerebene gefördert. In der Lagerebene erfolgt die Übergabe des PKW auf der Rollpalette an ein Trolleyfahrzeug in der Lagerebene und die Einlagerung der Palette in einen Lagerkanal bzw., das Ankoppeln an einen Palettenzug im Kanal. Hier findet eine Trennung von Horizontal- und Vertikaltransportrichtung statt, wie sie schon in der älteren EP 462 125 B1 beschrieben ist.

Die EP 462 125 B1 beschreibt ein Lagersystem für beliebige Lagergüter, die auf Rollpaletten in einem Regallager eingelagert werden. Um einen schnellen Lagerumschlag in dem Lager zu ermöglichen, sind auch hier schon getrennte Transporteinrichtungen für die Rollpaletten mit dem Lagergut für den Horizontal- und den Vertikaltransport vorgesehen. Die Trennung wird,hier durch die Übergabe der Rollpalette an einem Übergabeplatz für den Transport vom Vertikalförderer zum Horizontalförderer erreicht. Der Übergabeplatz ist als Schnittstelle der beiden Transportrichtungen vorgesehen. Auch wird schon der positive Effekt ausgenutzt, daß die hohe Sortierfähigkeit des Lagersystems durch Trennung der Transportrichtungen zu kurzen Ein-und Auslagerzeiten führt. Dieses bekannte Lagersystem wurde quasi unverändert in der DE 93 05 367 U1 übernommen und für ein Parkhaus zum Einsatz gebracht.

Bei der DE 93 05 367 U1 ist jedoch als besonders nachteilig herauszustellen, daß der Aufnahme- und Abgabeplatz in einer festen Anordnung zueinander unter Zwisclienschaltung einer Einrichtung zur Bereitstellung der Rollpaletten vorgesehen ist. Hier ist nur eine Erschließungsrichtung für das Parkhaus vorgegeben.

Ein weiteres Parkhaus ist aus der EP-A-351 374 bekannt. Dort ist ein Parkhaus mit regalartig übereinander angeordneten Speicherplätzen beschrieben, die von einem Regalförderzeug, welches sowohl den Horizontal- als auch den Vertikaltransport der PKW zum Speicherplatz übernimmt, bedient werden. Da hier keine Trennung von Horizontal- und Vertikaltransport vorgesehen ist; entstehen längere Wartezeiten beim Ein- und Auslagern der PKW.

Der Erfindung liegt daher die Aufgabe zugrunde, ein automatisches Parkhaus derart auszubilden, daß die Übergabeeinrichtung für PKW an das Lagersystem besonders raumsparend ausgebildet ist und keine zusätzlichen Transportmittel erfordert.

Diese Aufgabe wird bei dem erfindungsgemäßen Gegenstand durch die kennzeichnenden Merkmale des Anspruchs 1 sowie ein Verfahren nach Anspruch 15 gelöst. Vorteilhafte Ausbildungen der Erfindung ergeben sich aus den jeweils nachfolgenden Ansprüchen.

Die mit der Erfindung erzielbaren Vorteile liegen insbesondere darin, daß jede Übergabeeinrichtung mit einer integrierten Transporteinrichtung für den Vertikal-Transport ausgebildet. Die Übergabe und Abgabe eines PKW auf einen Ladungsträger erfolgt innerhalb der Übergabeeinrichtung mit integrierter Vertikal-Transporteinrichtung. In einer vorteilhaften Ausgestaltung der Erfindung ist jede Übergabeeinrichtung mindestens einem Vertikalförderer oder einem Horizontalförderer zugeordnet. Die Übergabe eines PKW auf einen Ladungsträger erfolgt dort innerhalb der Übergabeeinrichtung. Danach schließt sich die Übergabe der PKW an die Vertikalförderer oder die Horizontalförderer an. Die Übergabe des Ladungsträgers mit dem PKW an einen Horizontalförderer ermöglicht ein Einlagern von PKW an Lagerkanäle in der Ein- und Ausfahrtebene.
Das Steuersystem des Parkhauses umfaßt ein PKW-Leitsystem und ein Personen-Leitsystem für variable Erschließung des Parkhauses an beliebigen Übergabeeinrichtungen für PKW an das Lagersystem. Es sind außerdem mehrere Übergabeeinrichtungen für PKW an die Vertikal-Fördereinrichtungen und/oder Horizontalfördereinrichtungen an beliebiger Stelle im Parkhaus angeordnet. Bei dem erfindungsgemäßen Parkhaus können PKW an einer beliebigen Übergabestelle abgegeben und wieder abgeholt werden. Je nach Gestaltung ist dies auch in verschiedenen Ebenen des Parkhauses möglich. Für die Abgabe der PKW ist an der entsprechenden Stelle lediglich mindesten eine Übergabeeinrichtung zur Übernahme eines PKWs auf einen Ladungsträger und Übergabe an das Lagersystem mittels Vertikalförderer oder Horizontalförderer erforderlich. Optimierte Anordnung von Kassen und Übergabeeinrichtungen ermöglichen kurze sichere Wege, da in den einzelnen Ebenen keine Kreuzungen von Personenwegen und PKW-Fahrtrichtungen entstehen. Der Personenverkehr wird in der Übergabeeinrichtung vom PKW-Transport getrennt. Ein besonderer Vorteil der erfindungsgemäßen Ausführung liegt darin, daß die Übergabeeinrichtungen vom Steuersystem wahlweise auf Ein- oder Ausfahrtsbetrieb einstellbar sind. Die Übergabeeinrichtung ist außerdem unabhängig von Ein- und Ausfahrtsbetrieb in Vorwärtsfahrt durchfahrbar.
Es ist bei dieser Ausführung auch möglich in einer Lagerebene z.B. Werkstätten oder Waschanlagen vorzusehen, die eine Übergabe der PKW an einen Horizontalförderer in dieser Lagerebene erfordert. Im Lagerbereich erfolgt eine Trennung der Transportrichtungen. Die Vertikalfördereinrichtungen transportieren den PKW auf dem Ladungsträger in eine vorgegebene Lagerebene und setzen diesen an einem Übergabeplatz ab, wo der Ladungsträger samt PKW von einem Horizontalförderer übernommen wird. Dieser Übergabeplatz bildet die Schnittstelle zwischen Horizontal- und Vertikaltransport, wodurch die hohe Sortierfähigkeit innerhalb des Parkhauses gewährleistet ist. Als Ladungsträger ist bei einer vorteilhaften Ausgestaltung der Erfindung eine Rollpalette vorgesehen, die mit Koppelelementen ausgebildet ist, so daß die Rollpaletten innerhalb der Lagerkanäle miteinander gekoppelt einen Palettenzug bilden. Dadurch erübrigt sich aufwendige Fördertechnik innerhalb des Parkhauses. Bei dieser Ausführung müssen lediglich die Vertikal- und Horizontalförderer mit Mitteln zum Handhaben der Paletten ausgebildet sein, derart daß die Roitpaletten in den Lagerkanälen gekoppelt werden und an der Schnittstelle ordnungsgemäß übergeben werden und derart, daß eine Zufuhr und Entsorgung der Rollpaletten an der Übergabeeinrichtung bzw. der Transporteinrichtung für den Vertikaltransport erfolgen kann. Die Rollpalette ist auf der Transporteinrichtung für den Vertikaltransport zur Übernahme/Abgabe eines PKW in einer Aufnahmeöffnung der Übergabeeinrichtung versenkt angeordnet. Die Übergabeeinrichtung verfügt über eine Schreib-und Leseeinheit, die mittels Steuerleitungen mit dem Steuersystem für das PKW-Leitsystem und das Personen-Leitsystem verbunden ist. Die Schreib-und Leseeinrichtung ist mit einem Codiersystem zur automatischen Parkpositionszuweisung- und erkennung ausgebildet. Das Codiersystem ist mit einem Lesegerät zur Kfz-Kennzeichenerfassung ausgebildet. Die Übergabeeinrichtung ist mit einer Parkkartenausgabe-und auswerteeinrichtung verbunden. Vor der Übergabeeinrichtung findet eine generelle Überprüfung der Zutrittsberechtigung in bezug auf Abmessung, Gewicht etc. statt. Die Übergabeeinrichtung ist außerdem mit einer Innenraumüberwachungseinrichtung sowie mit einer weiteren Zutrittsberechtigungsüberwachung für den PKW ausgebildet, damit gewährleistet ist, daß keine Personen oder Tiere in das Lagersystem gelangen. Bei Erkennung eines Grundes zur Zutrittsverweigerung wird das Fahrzeug nicht in die Übergabeinrichtung eingeschleust oder es direkt zum Ausgang mit Hilfe des PKW-Leitsystems geführt. Hier kann z.B. eine Ampelsteuerung vorgesehen sein. Erst nachdem der Fahrer des PKW die Übergabeeinrichtung verlassen hat, kann das Fahrzeug an das Regallager übergeben werden.

Ein besonders vorteilhaftes Verfahren für das Handling der PKW im Parkhaus wird dadurch ermöglicht, daß bei der Einfahrt eines PKW in eine Übergabeeinrichtung alle Daten, die eine ordnungsgemäße Abwicklung des Transportes sicherstellen erfaßt und ausgewertet werden. Dazu zählt vor oder bei der Einfahrt eine Zutrittsberechtigungsüberwachung und ggfs. Ausweisung des PKWs bei Nichtberechtigung z.B. aufgrund von zu großen Abmessungen. Die Daten wie Kennzeichen, Ankunftszeit etc. werden kodiert an eine Identitätskarte übergeben. Weiter erfolgt vom Steuersystem eine Parkpositionszuweisung, die ebenfalls auf der Identitätskarte notiert wird. Verläßt der Fahrer die Übergabeeinrichtung, können noch manuell Daten zu gewünschten Bereitstellungszeiten an einer wählbaren Übergabeeinrichtung eingegeben werden. Das System besitzt außerdem eine Art Lernfähigkeit, durch die wiederholt gleiche Parkzeiten bei bestimmten PKW abgespeichert werden und der PKW dann z.B. zu einer erlernten Abholzeit in einem dem Vertikalförderer nachgeschalteten Lagerkanal bereitgestellt wird. Dies ermöglicht extrem kurze Auslagerzeiten.

Ein Ausführungsbeispiel der Erfindung ist in der Zeichnung dargestellt und wird im folgenden näher beschrieben.

Es zeigen:
- Figur 1: Schemazeichnung der Erschließungsrichtungen für das Parkhaus,
- Figur 2: Schnitt an beliebiger Stelle im Parkhaus,
- Figur 3: Übergabeeinrichtung für PKW an Lagersystem
- Figur 4: Anordnung von Lagerkanälen und Speicherplätzen am Vertikalförder,
- Figur 5: Anordnung verschiedener Zonen im Parkhaus,
- Figur 6: Rollpaletten miteinander gekoppelt,
- Figur 7: Übergabeeinrichtung in der Draufsicht im Schnitt.

In der Figur 1 ist ein beliebiges Parkhaus schematisch dargestellt. Die Pfeile stellen die möglichen Erschließungsrichtungen dar. Die dicken Pfeile beschrieben dabei den PKW-Verkehrsfluß (1), die dünnen Pfeile den Personen-Verkehrsfluß (2). Das Parkhaus ist, wie Figur 2 zeigt, derart aufgebaut, daß mehrere übereinander angeordnete Ebenen (3) für die Einlagerung der PKW in Lagerkanälen (4) vorgesehen sind. In den Lagerkanälen 4 sind die PKW bei dem dargestellten Ausführungsbeispiel auf Rollpaletten (5) gelagert, die miteinander gekoppelt einen Palettenzug bilden. Es sind jedoch auch beliebige andere Ladungsträger möglich. Die einzelnen Lagerebenen (3) sind untereinander über Vertikalförderer (6) verbunden. Vom Vertikalförderer (6) wird der Pkw auf seiner Rollpalette (5) an einem Übergabeplatz (7) abgesetzt, der eine Trennung von Horizontal- und Vertikaltransport bewirkt. Am Übergabeplatz (7) übernimmt ein Transportfahrzeug (8) den Weitertransport der Rollpalette (5) mit dem PKW in einer Transportgasse (9), die rechtwinklig zu den Lagerkanälen (4) angeordnet ist. Das Transportfahrzeug setzt die Rollpalette (5) am Anfang eines Lagerkanals (4) ab und führt eine Koppelbewegung durch, bei der die neu abgesetzte Rollpalette (5) mit den bereits im Lagerkanal (4) eingelagerten Rollpaletten (5) gekoppelt wird. Die Übergabe der PKW an das Lagersystem kann in einer beliebigen Ebene (3) erfolgen. Figur 2 zeigt ein Beispiel, bei dem dies in der mittleren Ebene (3) erfolgt. Es ist jedoch auch möglich dazu einen Bereich (10) in einer beliebigen Lagerebene (3) oder eine andere Lagerebene (3) festzulegen. Wichtig ist dazu, daß an den Übergabestellen mindestens eine Übergabeeinrichtung (11) und mindestens ein Vertikalförderer (6) oder ein Horizontalförderer (8) vorgesehen ist.

Die Übergabeeinrichtung (11) kann wie Figur 3 zeigt, als Box ausgebildet sein, in die ein PKW vorwärts einfahren kann. Beim Auslagern kann der PKW die Box in Vorwärtsfahrt auch wieder verlassen. Im Boden der Box ist die Rollpalette (5) zur Aufnahme des PKWs gelagert. Beim Einfahren in die Übergabeeinrichtung (11) fährt der PKW geführt auf die Rollpalette (5), die nun für den Transport im Lagersystem vorgesehen ist. Nach einer ersten Ausgestaltung der Erfindung ist der Vertikalförderer (6) in der Übergabeeinrichtung (11) integriert. Der PKW wird samt Rollpalette (5) in eine Lagerebene (3) zu einem Übergabeplatz (7) zwischen Horizontal- und Vertikaltransportweg transportiert und von einem Transportfahrzeug (8) übernommen. Der Vertikalförderer (6) ist derart in der Übergabeeinrichtung (11) integriert, daß seine Tragplattform (12) die Rollpalette (5) aufnimmt und diese trotzdem versenkt im Boden der Übergabeeinrichtung (11) lagert. Den oberen Abschluß der Hubkabine des Vertikalförderers (6) bildet ein Deckel (13), welcher die Übergabeeinrichtung (11) nach oben abschließt. So entsteht für den Benutzer des Parkhauses der Eindruck, er sei in eine Garage eingefahren. Oberhalb bzw. unterhalb der Übergabeeinrichtung (11) ist der Schacht für den Vertikalförderer (6) als offene Konstruktion wie bei bekannten Regallagern ausgebildet. Dies ermöglicht unter anderem, daß der Vertikalförderer (6) in jeder beliebigen Ebene (3) des Lagers andocken kann, um eine Rollpalette (5) positionsgenau zu übernehmen oder abzugeben. Auch ist durch die Verriegelung des Förderers in der Übergabeposition ein besseres Handling insbesondere auch der leeren Rollpaletten (5), möglich. Die leeren Rollpaletten (5) können z.B. als Palettenmagazine (14) gestapelt an einem Speicherplatz (15) in der Nähe des Vertikalförderers (6) oder in einem Lagerkanal (4) zwischengelagert werden. Für die Speicherung der Rollpaletten (5) können dem Vertikalförderer (6) auch Lagerkanäle (4) nachgeschaltet werden. In diesen Lagerkanälen (4) ist dann auch die Lagerung bzw. Bereitstellung für PKW auf Rollpaletten (5) möglich, die zu einer vorgegebenen Zeit oder besonders schnell auszulagern sind.

Figur 4 zeigt die Anordnung von Lagerkanälen (4) und Speicherplätzen (15)in der Nähe eines Vertikalförderers (6). Dem Vertikalförderer (6) können einzelne Speicherplätze (15) oder Lagerkanäle (4) zugeordnet sein. In den Lagerkanälen (4) können Rollpaletten (5) leer oder voll (mit PKW) für eine schnelle Bereitstellung an einer Übergabeeinrichtung (11) zwischengespeichert werden. Auf einem einzelnen Speicherplatz (15) kann ebenfalls ein PKW auf einer Rollpalette (5) oder eine leere Rollpalette (15) oder auch ein Rollpalettenstapel (14) zwischengespeichert werden. Durch diese Anordnung von Speicherplätzen (15) und Lagerkanälen (4) am Vertikalförderer (6) ist eine schnelle Bereitstellung der PKW an der Übergabeeinrichtung (11) möglich, da die PKW bzw. Rollpaletten (5) nach Bedarf vorsortiert werden können.

Figur 5 zeigt verschiedene Anordnungen von Lagerebenen (3) mit anders genutzten Bereichen (10) innerhalb des Parkhauses. So können z.B. Bereiche für Büroräume etc. vorgesehen sein oder eine Kombination von Einlagerungsbereich bzw. Übergabebereich und Lagerbereich vorgesehen sein.

Figur 6 zeigt mehrere Rollpaletten (5) miteinander gekoppelt. Die Rollpaletten (5) sind mit Spurrinnen (16) für die PKW-Reifen sowie mit automatischen Wegfahrsperren ausgebildet.

Figur 7 zeigt den Schnitt in der Draufsicht durch eine Übergabeeinrichtung (11) mit integrierten Vertikalförderer (6). Der Übergabeeinrichtung (11) ist eine Einrichtung zur Zutrittsberechtigungsüberwachung und Parkkartenausgabe (17) vorgeschaltet. Diese kann jedoch auch in der Übergabeeinrichtung (11) integriert sein. Im Boden ist der Umriß der Rollpalette (5) sowie die Tragplattform (12) des Vertikalförderers (6) angedeutet. Im Bereich der Einfahrts- und Ausfahrtstore (18) sind bei diesem Beispiel die Führungen (19) für die Hubeinrichtungen des Vertikalförderes (6) integriert. Als Vertikalförderer (6) ist hier eine schienengeführte Hubbühne vorgesehen, die einen Deckel (13) aufweist, welche die Übergabeeinrichtung (11) nach oben hin abschließt. Die Übergabeeinrichtung (11) weist eine Tür für Personen auf, an der eine Parkartenlese- und auswerteeinrichtung angeordnet ist. Beim Verlassen der Person aus der Box erhält die Parkkarte kodierte Informationen zum Speicherplatz des PKW im Lagersystem für eine ordnungsgemäße Abwicklung des Parkvorganges.

Ein Verfahren für das Handling der PKW im Parkhaus wird im folgenden beschrieben. Bei der Einfahrt eines PKW in eine Übergabeeinrichtung (11) werden alle Daten, die eine ordnungsgemäße Abwicklung des Transportes sicherstellen erfaßt und ausgewertet. Dazu zählt vor oder bei der Einfahrt eine Zutrittsberechtigungsüberwachung und ggfs. Ausweisung des PKWs bei Nichtberechtigung z.B. aufgrund von zu großen Abmessungen. Die Daten wie Kennzeichen, Ankunftszeit etc. werden kodiert an die Identitätskarte übergeben. Weiter erfolgt vom Steuersystem eine Parkpositionszuweisung, die ebenfalls auf der Identitätskarte notiert wird. Verläßt der Fahrer die Übergabeeinrichtung, können noch manuell Daten zu gewünschten Bereitstellungszeiten an einer wählbaren Übergabeeinrichtung (11) eingegeben werden. Das System besitzt außerdem eine Art Lernfähigkeit, durch die wiederholt gleiche Parkzeiten bei bestimmten PKW abgespeichert werden und der PKW dann z.B. zu einer erlernten Abholzeit in einem dem Vertikalförderer nachgeschalteten Lagerkanal (4) bereitgestellt wird.

## Patentansprüche

1. Automatisches Parkhaus mit einem Lagersystem bestehend aus übereinander angeordneten Lagerebenen (3), die untereinander mittels Vertikalfördereinrichtungen (6) verbunden sind und in denen Lagerkanäle (4) mit Speicherplätzen (15) sowie Transportgassen (9) für Horizontalfördereinrichtungen angeordnet sind, sowie mit Transporteinrichtungen für den Transport der PKW auf einem Ladungsträger und mit einer oder mehreren Übergabeeinrichtungen (11) für PKW an die Transporteinrichtungen, die an beliebiger Stelle im Parkhaus angeordnet sind, und einem Steuersystem, umfassend ein PKW-Leitsystem und ein Personen-Leitsystem für variable Erschließung des Parkhauses an beliebigen Übergabeeinrichtungen für PKW an das Lagersystem und umgekehrt wobei, jede Übergabeeinrichtung über eine Schreib-und Leseeinheit sowie mittels Steuerleitungen mit dem Steuersystem für das PKW-Leitsystem und das Personen-Leitsystem verbunden ist und nach Bedarf vom Steuersystem auf Ein- oder Ausfahrtsbetrieb einstellbar ist,
**dadurch gekennzeichnet,**
**daß** die Übergabeeinrichtung (11) mit einer integrierten Transporteiririchtung für den Vertikal-Transport ausgebildet ist und daß die Übergabe und Abgabe eines PKW auf/von einem Ladungsträger innerhalb der Übergabeeinrichtung (11) mit integriertem Vertikalförderer erfolgt.

2. Parkhaus nach Anspruch 1,
**dadurch gekennzeichnet,**
**daß** als Ladungsträger eine zu einem Palettenzug koppelbare Rollpalette (5) vorgesehen ist.

3. Parkhaus nach Anspruch 2,
**dadurch gekennzeichnet,**
**daß** die Rollpalette (5) auf der Transporteinrichtung für den Vertikaltransport zur Übernahme/Abgabe eines PKW in einer Aufnahmeöffnung der Übergabeeinrichtung (11) versenkt angeordnet ist.

4. Parkhaus nach einem der Ansprüche 1 bis 3,
**dadurch gekennzeichnet,**
**daß** als Schnittstelle zwischen Horizontal- und Vertikaltransport in jeder Lagerebene (3) mindestens ein Übergabeplatz (7) dem Vertikalförderer (6) sowie der entsprechenden Transportgasse (9) in der Lagerebene (3) zugeordnet ist,

5. Parkhaus nach einem der Ansprüche 1 bis 4,
**dadurch gekennzeichnet,**
**daß** jede Übergabeeinrichtung (11) unabhängig von der Einstellung auf Ein- oder Ausfahrtsbetrieb in Vorwärtsfahrt durchfahrbar angeordnet und ausgebildet ist.

6. Parkhaus nach einem oder mehreren der vorgenannten Ansprüche,
**dadurch gekennzeichnet.**
**daß** einem oder mehreren Vertikalforderern (6) Lagerkanäle (4) und/oder Speicherplätze (15) zugeordnet sind, in denen volle und leere Ladungsträger (5) einzeln oder in Reihe zu einem Palettenzug gekoppelt speicherbar sind.

7. Parkhaus nach Anspruch 5,
**dadurch gekennzeichnet,**
**daß** die leeren Ladungsträger (5) gestapelt speicherbar sind.

8. Parkhaus nach Anspruch 1,
**dadurch gekennzeichnet,**
**daß** die Führungen (19) für den Vertikalförderer (6) in der Wandung und oder im Rahmen der Ein- und Ausfahrtstore (18) der Übergabeeinrichtung (11) integriert ausgebildet sind.

9. Parkhaus nach Anspruch 1,
**dadurch gekennzeichnet,**
**daß** die Schreib-und Leseeinrichtung mit einem Codiersystem zur automatischen Parkpositionszuweisung- und erkennung ausgebildet ist.

10. Parkhaus nach Anspruch 9,
**dadurch gekennzeichnet,**
**daß** das Codiersystem mit einem Lesegerät zur Kfz-Kennzeichenerfassung ausgebildet ist.

11. Parkhaus nach einem oder mehreren der vorgenannten Ansprüche,
**dadurch gekennzeichnet,**
**daß** die Übergabeeinrichtung (11) mit einer Parkkartenausgabe- und auswerteeinrichtung (17) verbunden ist.

12. Parkhaus nach einem oder mehreren der vorgenannten Ansprüche,
**dadurch gekennzeichnet,**
**daß** die Übergabeeinrichtung (11) mit einer Innenraumüberwachungseinrichtung für den PKW ausgebildet ist.

13. Parkhaus nach einem oder mehreren der vorgenannten Ansprüche,
**dadurch gekennzeichnet,**
**daß** der Übergabeeinrichtung (11) eine Einrichtung zur Zutrittsberechtigungsüberwachung vorgeschaltet ist und/oder daß eine Einrichtung zur Zutrittsberechtigungsüberwachung in der Übergabeeinrichtung integriert ist.

14. Parkhaus nach einem oder mehreren der vorgenannten Ansprüche,
**dadurch gekennzeichnet,**
**daß** die Vertikal-und Horizontaltransporteinrichtungen (6, 8) mit Mitteln zum Handhaben der Rollpaletten (5) ausgebildet sind, derart daß eine Zufuhr und Entsorgung der Rollpaletten (5) an der Übergabeeinrichtung (11) bzw. der Transporteinrichtung für den Vertikaltransport erfolgen kann und daß die Rollpaletten (5) miteinander zu einem Palettenzug koppelbar ausgebildet sind.

15. Verfahren für das Handling von PKW auf Ladungsträgern in einem automatischem Parkhaus nach einem oder mehreren der vorgenannten Ansprüche,
**dadurch gekennzeichnet,**
**daß** bei der Übernahme bzw. Abgabe eines PKW innerhalb der Übergabeeinrichtung (11) vom Steuersystem alle für die Lagerplatzzuweisung über das PKW-Leitsystem sowie für die Personenführung über das Personenleitsystem erforderlichen Daten erfaßt und ausgewertet werden und daß diese Daten auf einer Identitätskarte/Parkkarte speicherbar und abrufbar sind.

16. Verfahren nach Anspruch 17,
**dadurch gekennzeichnet,**
**daß** vom Fahrer des PKWs manuell über die Schreib- und Leseeinheit innerhalb der Übergabeeinrichtung (11) Daten an das Steuersystem eingegebbar sind, die eine Bereitstellung des PKWs in einem festgelegten Zeitraum und/oder an einer festgelegten Übergabeeinrichtung (11) bewirken.

17. Verfahren nach Anspruch 15 oder 16,
**dadurch gekennzeichnet,**
**daß** die Daten der Identitätskarte derart auswertbar sind, daß das System über eine Lernfähigkeit bezüglich Ein- und Ausfahrtgewohnheiten verschiedener Benutzer verfügt.

## Claims

1. Automated multi-storey car park with a storage system comprising storage levels (3) arranged one above the other, connected by means of vertical conveyors (6) and provided with storage channels (4) with storage locations (15) and transport lanes (9) for horizontal conveyors, also with transport units for the transport of cars on a load carrier and with one or more transfer devices (11) for cars on the transport units, located at any desired point in the multi-storey car park, and a control system comprising a car guidance system and a personal guidance system for variable coverage of the multi-storey car park at any desired transfer device for cars in the storage system and vice-versa, wherein each transfer device is connected via a write and read unit and by control wires to the control system for the car guidance system and the personal guidance system and may be set as required by the control system to entry or exit mode,
**characterised in that**
the transfer device (11) is provided with an integral transport unit for vertical transport, and the acceptance and handover of a car from and to a load carrier is effected within the transfer device (11) with integral vertical conveyor.

2. Multi-storey car park according to claim 1,
**characterised in that**
a roller pallet (5) which may be coupled to form a pallet train is provided as load carrier.

3. Multi-storey car park according to claim 2,
**characterised in that**
the roller pallet (5) is accommodated recessed in a reception opening of the transfer device (11) on the transport unit for vertical transport for acceptance/handover of a car.

4. Multi-storey car park according to any of claims 1 to 3,
**characterised in that**
as interface between horizontal and vertical transport on each storage level (3), at least one transfer point (7) is assigned to the vertical conveyor (6) and to the relevant transport lane (9) on the storage level (3).

5. Multi-storey car park according to any of claims 1 to 4,
**characterised in that**
each transfer device (11) is arranged and designed to allow through passage in the forwards direction, irrespective of the setting to entry or exit mode.

6. Multi-storey car park according to one or more of the above claims,
**characterised in that**
assigned to one or more of the vertical conveyors (6) are storage channels (4) and/or storage locations (15) in which full and empty load carriers (5) may be stored separately or coupled in series to form a pallet train.

7. Multi-storey car park according to claim 5,
**characterised in that**
the empty load carriers (5) may be stored in stacks.

8. Multi-storey car park according to claim 1,
**characterised in that**
the guides (19) for the vertical conveyors (6) are integrated in the wall and or the frame of the entry and exit gates (18) of the transfer device (11).

9. Multi-storey car park according to claim 1,
**characterised in that** the write and read unit is provided with a coding system for automatic parking position allocation and recognition.

10. Multi-storey car park according to claim 9,
**characterised in that**
the coding system is provided with a laser unit for vehicle number plate recognition.

11. Multi-storey car park according to one or more of the above claims,
**characterised in that**
the transfer device (11) is connected to a parking ticket issuing and evaluation unit (17).

12. Multi-storey car park according to one or more of the above claims,
**characterised in that**
the transfer device (11) is provided with an interior monitoring device for the cars.

13. Multi-storey car park according to one or more of the above claims,
**characterised in that**
a device for monitoring access authority is connected ahead of the transfer device (11), and/or a device for monitoring access authority is integrated in the transfer device.

14. Multi-storey car park according to one or more of the above claims,
**characterised in that**
the vertical and horizontal conveyors (6, 8) are provided with means of handling the roller pallets (5) such that the roller pallets (5) may be supplied to and removed from the transfer device (11) and/or the transport unit for vertical transport, and that the roller pallets (5) are designed so that they may be coupled together to form a pallet train.

15. Method of handling cars on load carriers in an automated multi-storey car park according to one or more of the above claims,
**characterised in that**
during the acceptance and/or handover of a car within the transfer device (11), all data required for the storage place allocation via the car guidance system and for personal guidance via the personal guidance system are recorded and evaluated by the control system, and that this data may be stored on and retrieved from an identity card/parking ticket.

16. Method according to claim 17,
**characterised in that**
data may be input to the control system by the driver of the car via the write and read unit within the transfer device (11) so as to effect provision of the car in a specified period of time and/or to a specified transfer device (11).

17. Method according to claim 15 or 16,
**characterised in that**
the identity card data may be evaluated in such a way that the system has learning capacity relating to entry and exit habits of various users.

## Revendications

1. Tour de parcage automatique équipée d'un système d'entrepôt à plusieurs niveaux superposés (3), qui sont reliés entre eux par des dispositifs de transport vertical (6) et comprennent des canaux d'entreposage (4), avec des aires de stationnement (15) et des voies de circulation (9) pour les dispositifs de transport horizontal, ainsi que des dispositifs pour le transport des voitures sur un porte-charge et un ou plusieurs dispositifs de transfert (11) pour la remise des voitures aux dispositifs de transport qui sont installés à un endroit quelconque de la tour de parcage,
et d'un système de commande qui comprend un système de guidage pour les voitures et un système de guidage pour les personnes permettant une exploitation variable de la tour de parcage, avec dispositifs de transfert pour la remise des voitures au système de parcage où leur prise en charge à partir de celui, chaque dispositif de transfert étant relié au système de guidage voitures et au système de guidage personnes par l'intermédiaire d'une unité de lecture-écriture et pouvant être réglé, selon les besoins, en service entrée ou service sortie, par le système de commande,
**caractérisée en ce que**
le dispositif de transfert (11) comprend un dispositif de transport intégré, qui assure le transport vertical, le transfert et la remise d'une voiture à un porte-charge ou, inversement, l'enlèvement d'une voiture d'un porte-charge dans le système de transfert (11) à l'aide d'un convoyeur élévateur intégré.

2. Tour de parcage selon la revendication 1,
**caractérisée en ce que**
le porte-charge est une palette roulante (5) qui peut être attelée à d'autres pour former une rame.

3. Tour de parcage selon la revendication 2,
**caractérisée en ce que**,
pour la remise d'une voiture à un dispositif de transport ou sa prise en charge à partir de celui-ci, la palette roulante (5) est introduite dans une ouverture de réception, qui est pratiquée dans ledit dispositif de transfert (11).

4. Tour de parcage selon l'une des revendications 1 à 3,
**caractérisée en ce**
**qu'**un poste de transfert (7), au moins, est coordonné au dispositif de transport vertical (6) ainsi qu'à la voie de circulation (9) correspondante, en tant que point d'intersection entre le dispositif de transport horizontal et le dispositif de transport vertical, à chaque niveau d'entrepôt (3).

5. Tour de parcage selon l'une des revendications 1 à 4.
**caractérisée en ce que**
chaque dispositif de transfert (11) est disposé et conçu pour la circulation en marche en avant, indépendemment du réglage en service entrée ou sortie.

6. Tour de parcage selon l'une ou plusieurs des revendications précédentes,
**caractérisée en ce que**
des canaux d'entreposage (4) et/ou des aires de stationnement, dans lesquels des porte-charges (5) chargés ou vides peuvent être stockés individuellement ou assemblés en rames de palettes, sont coordonnés à un ou à plusieurs dispositifs de transport vertical (6).

7. Tour de parcage selon la revendication 5,
**caractérisée en ce que**
les porte-charges vides (5) peuvent être empilés pour être stockés.

8. Tour de parcage selon la revendication 1,
**caractérisée en ce que**
les systèmes de guidage (19) des dispositifs de transport vertical (6) sont conçus pour être intégrés dans la paroi et/ou dans le cadre des portes d'entrée et de sortie (18) du dispositif de transfert (11).

9. Tour de parcage selon la revendication 1,
**caractérisée en ce que**
l'unité d'écriture-lecture est équipée d'un système de codage pour l'affectation et la reconnaissance automatiques de la position d'entreposage.

10. Tour de parcage selon la revendication 9,
**caractérisée en ce que**
le système de codage est équipé d'un appareil de lecture pour la saisie des numéros minéralogiques des voitures.

11. Tour de parcage selon l'une ou plusieurs des revendications précédentes,
**caractérisée en ce que**
le dispositif de transfert (11) est relié à un dispositif de distribution et d'évaluation de cartes de stationnement (17).

12. Tour de parcage selon l'une ou plusieurs des revendications précédentes,
**caractérisée en ce que**
le dispositif de transfert (11) est équipé d'un dispositif de monitorage de l'intérieur des voitures.

13. Tour de parcage selon l'une ou plusieurs des revendications précédentes,
**caractérisée en ce que**
un système de contrôle d'autorisation d'accès est connecté en amont du dispositif de transfert (11) et/ou qu'un système de contrôle d'autorisation d'accès est intégré dans le dispositif de transfert.

14. Tour de parcage selon l'une ou plusieurs des revendications précédentes,
**caractérisée en ce que**
les dispositifs assurant le transport vertical et le transport horizontal (6, 8) sont équipés d'auxilaires de manutention des palettes roulantes (5) qui permettent la remise desdites palettes roulantes (5) au dispositif de transfert (11) resp. au dispositif de transport vertical ou leur enlèvement de ceux-ci
et que les palettes roulantes (5) sont conçues de sorte à pouvoir être assemblées en forme de rame.

15. Procédé de manutention pour le chargement des voitures sur des porte-charges dans une tour de parcage selon l'une ou plusieurs des revendications précédentes,
**caractérisé en ce que**,
lors de la prise en charge ou le déchargement d'une voiture par ou à partir du dispositif de transfert (11), le système de commande saisit et évalue toutes les données nécessaires à l'affectation des aires de stationnement, par l'intermédiaire du système de guidage voitures et du système de guidage personnes, et que ces données peuvent être mémorisées sur une carte d'identité / une carte de stationnement et en être extraites sélectivement.

16. Procédé selon la revendication 15,
**caractérisé en ce que**,
par l'intermédiaire d'une unité d'écriture-lecture, le conducteur de la voiture peut introduire, à destination du système de commande, dans le dispositif de transfert (11), des données qui ont pour effet d'affecter la voiture en question à un espace de temps déterminé et/ou à un dispositif de transfert (11) déterminé.

17. Procédé selon la revendication 15 ou 16,
**caractérisé en ce que**
les données de la carte d'identité peuvent être exploitées de sorte à conférer au système une intelligence le rendant adaptif aux habitudes de différents utilisateurs quant aux entrées et sorties.
